# EUROPÄISCHE PATENTSCHRIFT

(11) **EP 1 061 229 B1**
(45) Veröffentlichungstag und Bekanntmachung des Hinweises auf die Patenterteilung: **09.05.2007**
(21) Anmeldenummer: 00105217.4
(22) Anmeldetag: 13.03.2000
(51) Int. Cl.: E06B 3/46, E05D 15/06

(54) **Halte- und Führungselement für eine Verglasungsanordnung**
Retention and guiding element for a glazing assembly
Elément de retenue et de guidage pour un arrangement de vitrage

(30) Priorität: 18.06.1999 DE 19927989
(43) Veröffentlichungstag der Anmeldung: 20.12.2000
(73) Patentinhaber: Alfred Bohn GmbH & Co. KG, 74889 Sinsheim (DE)
(72) Erfinder: Bohn, Alfred, 74906 Bad-Rappenau-Grombach (DE)
(74) Vertreter: Popp, Eugen

(56) Entgegenhaltungen:
- WO-A-94/08123
- DE-A- 3 205 699
- FR-A- 2 309 700
- US-A- 5 598 665
- US-A- 5 829 204

## Beschreibung

Die Erfindung betrifft ein Halte- und Führungselement für eine Verglasungsanordnung mit mindestens zwei parallel zueinander angeordneten und relativ zueinander verschieblichen Glasscheiben sowie eine unter Verwendung dieses Halte- und Führungselementes ausgeführte Verglasungsanordnung.

Balkone werden heute allgemein als wohnwertsteigerndes Element eines Einfamilienhauses oder einer Wohnung angesehen und daher in Lagen, die von der Lärm- und Schadstoffbelastung her die Nutzung eines Balkons grundsätzlich erlauben, in der Regel auch realisiert. Sie erhöhen natürlich die Baukosten. Unter mitteleuropäischen Verhältnissen sind die Nutzungsmöglichkeiten über den Verlauf eines Jahres jedoch in aller Regel wesentlich durch Wind, Niederschläge oder niedrige Temperaturen eingeschränkt.

Gegenüber dem Balkon wird daher seit Jahren vielfach der Loggia oder dem Wintergarten der Vorzug gegeben. Diese sind rundum verglast und können daher auch bei widrigen Wind- und Niederschlagsverhältnissen und - aufgrund der Heizwirkung der Sonneneinstrahlung - auch bei relativ niedrigen Außentemperaturen genutzt werden. In den Sommermonaten ist die Nutzung jedoch wegen zu hoher Innentemperaturen in der Regel eingeschränkt, oder es sind aufwendige Abschattungs- und Lüftungsmaßnahmen erforderlich (welche gleichwohl die Nutzung an heißen Tagen oft nicht ermöglichen können). Außerdem fehlt bei Aufenthalt in einer Loggia oder einem Wintergarten das besondere Erlebnis der frischen Luft.

Es werden daher seit Jahren Lösungen vorgeschlagen, um jedenfalls bis zu einem gewissen Grade einen Balkon durch eine bewegliche Verglasung bei Bedarf mit den Gebrauchswertvorteilen einer Loggia auszustatten bzw. eine Loggia (durch Öffnen oder Entfernen von Verglasungselementen) weitgehend dem Charakter eines Balkons anzunähern. Diese Lösungen reichen von einzeln einsetzbaren und abnehmbaren festverglasten Elementen über den Einsatz normaler Dreh- bzw. Drehkipp-Fenster im Balkonbereich bis zu Verglasungsanordnungen mit verschieblichen Elementen. Die erstgenannten Lösungen sind relativ kostengünstig, aber umständlich und platzraubend zu handhaben, und die letzteren haben bis heute ein unbefriedigendes Gebrauchswert-/Kosten-Verhältnis.

Die US 5,829,204 beschreibt hierfür ein Halte- und Führungselement für eine Verglasungsanordnung mit mindestens zwei parallel zueinander angeordneten und relativ zueinander verschieblichen Glasscheiben, die ein im wesentlichen U-förmiges Halteprofil und eine zweiläufige Laufschiene umfaßt, in welche das Halteprofil einsetzbar ist und darin gehalten wird. Als nachteilig bei dortiger Vorrichtung hat sich jedoch erwiesen, daß die Halterung der Laufschiene in dem U-förmigen Halteprofil eine äußerst aufwendige Befestigung erfordert, durch welche sich bei dortiger Vorrichtung, wie bereits auch bei vorgenannten Verglasungsanordnungen, ein ungünstiges Gebrauchswert-/Kostenverhältnis ergibt.

Der Erfindung liegt daher die Aufgabe zugrunde, ein Halte- und Führungselement für eine Verglasungsanordnung mit parallel zueinander angeordneten und relativ zueinander verschieblichen Glasscheiben anzugeben, die kostengünstig realisierbar ist und einen hohen Gebrauchswert bietet.

Diese Aufgabe wird durch ein Halte- und Führungselement mit den Merkmalen des Anspruchs 1 gelöst.

Der Kerngedanke der Erfindung besteht darin, das für ein aus mehreren parallel zueinander angeordneten und relativ zueinander verschieblichen Glasscheiben benötigte Halte- und Führungselement aus zwei Teilen aufzubauen, nämlich einem im wesentlichen U-förmigen Halteprofil und einer in dieses einschiebbaren und in ihm verrastbaren "mehrläufigen" Laufschiene. Während das Halteprofil für alle Verglasungsanordnungen des Systems in einer bevorzugten Ausführung desselben das gleiche ist, kann die Ausführung der Laufschiene in Anpassung an die konkrete gewünschte Verglasungsanordnung, speziell an die Anzahl der parallel zueinander über einen Verglasungsbereich verschieblichen Glasscheiben, variieren. Die Funktionsteilung zwischen Halteprofil und Laufschiene wirkt sich insbesondere dann vorteilhaft aus, wenn das einheitliche Halteprofil aus einem relativ stabilen und hochwertigen Material - beispielsweise als Aluminiumprofil - gefertigt wird, während die verschiedenen Laufschienen, die in dieses stabile Grundelement eingesetzt werden, aus einem kostengünstigen Kunststoff - beispielsweise PVC - gefertigt werden.

Die nach obigem allgemein als U-Form zu kennzeichnende Grundform des Halteprofils ist in der bevorzugten Ausführung sowohl im Innen- wie auch im Außenquerschnitt im wesentlichen rechteckig. Die Basis des Profils fällt nicht mit einer Kante dieses Rechtecks zusammen, sondern erstreckt sich auf relativ flachen, aber gleichwohl deutlich ausgeprägten Überständen (Tragschienen) parallel zu einer Kante des umbeschriebenen Rechtecks.

Die eingesetzte Laufschiene hat in der bevorzugten Ausführung eine Doppel-Kammform mit einer Basis, die sich parallel zur Basis des Halteelementes, aber mit beträchtlichem Abstand zu dieser auf hohen Tragschienen erstreckt. Sie ist in den derzeit bevorzugten Ausführungen drei- oder vierläufig, kann aber auch mit zwei oder mehr als vier Läufen ausgeführt werden. Der Variabilität sind hier lediglich durch den (wünschenswerterweise möglichst großen) Öffnungsbereich der Verglasungsanordnung auf der einen Seite und durch die Breite des Profils auf der anderen gewisse praktische Grenzen gesetzt. In der derzeit bevorzugten Ausführung ist das Halteprofil außen 60 mm breit und ca. 50 mm hoch und damit zur Aufnahme von vier 6 oder 8 mm oder von drei 8 oder 10 mm dicken Scheiben parallel zueinander geeignet. Die Laufschiene ist natürlich um die zweckmäßige Profilstärke (in der derzeit bevorzugten Ausführung ca. 2 bis 2,5 mm) kleiner als die Außenabmessungen des Halteprofils. Die Tragschienen des Halteprofils sind ca. 6 mm hoch, während diejenigen der Laufschiene ca. 20 mm hoch sind. Hiermit verbleiben zur Führung der Glasscheiben im Bereich oberhalb der hochgesetzten Basis der Laufschiene ca. 20 mm hohe Gleitführungsbereiche.

Die erwähnten Tragschienen dienen zum einen als Wassersammelkanäle, die Tragschienen der Laufschiene sind aber deshalb in der hier angegebenen Weise bemessen, weil innerhalb einer Verglasungsanordnung mit dem vorgeschlagenen Halte- und Führungselement auch eine sogenannte "Glasschleuse" realisiert werden soll, die ein Herausnehmen der Glasscheiben ermöglicht. In diesem Bereich ist die Laufschiene von den Umgebungsbereichen getrennt und aus dem Halteprofil herausnehmbar, und durch ein Verfahren der Glasscheiben in diesen - entsprechend der Breite der Glasscheiben bemessenen - Bereich "fallen" diese auf die Basis des von der Laufschiene befreiten Halteprofils und gelangen dadurch im oberen Kantenbereich außer Eingriff mit der dort vorgesehenen Laufschiene, so daß sie schließlich zwischen oberem und unterem Halteprofil herausgenommen werden können.

Alternativ zum oben erwähnten möglichen Einsatz mehrerer verschiedener Laufschienen kann auch für alle Realisierungen des Systems eine einzige Laufschiene, und zwar diejenige mit der maximal vorgesehenen Anzahl von Glasscheiben-Laufbereichen, verwendet werden, und Laufbereiche für nicht benötigte Glasscheiben werden bevorzugt durch geeignete Abdeckstreifen abgedeckt.

In einer speziellen Ausführung mit besonders gutem Gleitverhalten der Glasscheiben sind in die Laufschiene Gleitrollenanordnungen eingesetzt, die insbesondere eine Edelstahlachse mit aufgesetzten Kunststoff-Gleitrollen umfassen. Diese stehen geringfügig über die den Glasscheiben zugewandten Innenflächen der Führungsschiene vor, so daß die Glasscheiben nicht auf diesen Innenflächen, sondern auf dem Umfang der Gleitrollen laufen. Die Achse ist hierbei unterhalb der die Schenkel der Laufschiene verbindenden Basis in den Schenkeln gelagert.

Eine mit dem oben skizzierten Halte- und Führungselement realisierte Verglasungsanordnung weist zumindest ein unteres und ein oberes Halte- und Führungselement auf. Bevorzugt sind daneben zwei seitliche Halte- und Führungselemente gleicher Art vorgesehen, in die die Glasscheiben seitlich eingreifen können. In einer alternativen Ausführung können jedoch die seitlichen Begrenzungselemente in ihrer gestalt- und materialseitigen Ausführung auch vom oberen und unteren Halteprofil abweichen.

Die Glasscheiben weisen in bevorzugter Ausführung sogenannte Bürstendichtungen auf, mit denen sie unter einer gewissen Vorspannung gegeneinander gehalten werden, wodurch ein Klappern wirkungsvoll unterdrückt wird. Zudem können diese Bürstendichtungen seitlich auftreffende Niederschläge und Wind relativ wirkungsvoll abhalten.

Speziell zur Realisierung von abgewinkelten Balkonverglasungen, bei denen die Verglasungsflächen unter einem von 90° abweichenden Winkel aufeinanderstoßen, weisen die seitlichen Halte- und Führungselemente Winkelanpaßelemente zum Anlegen an ein Metall- oder Kunststoffrohr auf, das zwischen den Verglasungsbereichen angeordnet ist. Über dieses Rohr sind insbesondere Winkel im Bereich zwischen 80° und 180° zwischen den Verglasungsebenen auf einfache und elegante Weise realisierbar. Die Winkelanpaßelemente haben hierzu insbesondere eine zum Eingriff zwischen zwei Überstände an der Basis des benachbarten Halteprofils ausgebildete erste Breitseite und eine zum Anlegen an das erwähnte Rohr kreisabschnittförmig ausgeführte (insbesondere mit mindestens einem Dichtungsstreifen versehene) zweite Breitseite.

Vorteile und Zweckmäßigkeiten der Erfindung ergeben sich im übrigen aus den Unteransprüchen sowie der nachfolgenden Beschreibung eines bevorzugten Ausführungsbeispiels anhand der Figuren. Von diesen zeigen:
- Fig. 1: eine Querschnittsdarstellung des Halteprofils in einer Ausführungsform der Erfindung,
- Fig. 2: eine Querschnittsdarstellung der Laufschiene bei dieser Ausführungsform,
- Fig. 3: eine Querschnittsdarstellung des gesamten Halte- und Führungselementes aus Halteprofil und Laufschiene bei dieser Ausführungsform,
- Fig. 4 und 5: Querschnittsdarstellungen des gesamten Halte- und Führungselementes bei einer zweiten und dritten Ausführungsform,
- Fig. 6: eine Querschnittsdarstellung des gesamten Halte- und Führungselementes bei einer vierten Ausführungsform,
- Fig. 7a bis 7c: eine Eckverbindung bei dieser Ausführungsform in einer Gesamtskizze, einer Seitenansicht bzw. einer Querschnittsdarstellung,
- Fig. 8: eine Eckverbindung zum seitlichen Anschluß zweier Verglasungsrahmen aneinander und
- Fig. 9 bis 12: Querschnittsdarstellungen von Eckverbindungen gemäß weiteren Ausführungsformen.

Fig. 1 zeigt eine Querschnittsdarstellung eines Halteprofils 1 einer Ausführungsform des erfindungsgemäßen Halte- und Führungselementes. Das Halteprofil 1 ist ein Aluminiumprofil mit 2,5 mm Wandstärke in der Grundform eines U-Profils, dessen Schenkel 2a, 2b über die völlig ebene Basis 2c nach unten als Überstände 3a, 3b etwas vorstehen und somit seitliche Tragschienen bilden. Insgesamt ist das Halteprofil 1 einem Rechteck mit 50 mm Breite und 31,5 mm Höhe einbeschrieben. Die lichte Weite beträgt 45 mm. Die Schenkel 2a, 2b weisen an ihrem freien Ende jeweils eine kleine Abkantung 4a, 4b um 1 mm nach innen auf. An der dem Innenraum abgewandten Unterseite der Ebenenbasis 2c sind - neben den als Tragschienen zu bezeichnenden Fortsätzen 3a, 3b - noch zwei flachere Fortsätze 5a, 5b vorgesehen, die nicht bis zur Kante des das Profil umschreibenden Rechtecks reichen und unter anderem die Biege- und Torsionssteifigkeit des Profils erhöhen.

In Fig. 2 ist im Querschnitt eine bevorzugte Ausführung einer in das Halteprofil 1 nach Fig. 1 passenden Laufschiene 6 dargestellt. Die Laufschiene 6 hat eine als "Doppelkammform" zu umschreibende Grundform aus fünf zueinander parallelen, aufrecht stehenden Schenkeln 7a bis 7e und einer auf diesen Schenkeln rechtwinklig stehenden und sie miteinander verbindenden Basis 8. Es ist in 2 mm Wandstärke aus PVC extrudiert. Die Außenabmessungen sind so bestimmt, daß die Laufschiene 6 in den Innenraum des Halteprofils 1 nach Fig. 1 paßt. Die drei inneren Schenkel 7b bis 7d haben an ihrem Ende eine T-förmige Verbreiterung 9b bis 9d, während die äußeren Schenkel 7a und 7e in einem der Höhe der Abkantung 4a bzw. 4b (Fig. 1) des Halteprofils 1 entsprechenden Abstand von ihrem oberen Ende einen im Querschnitt dreieckförmigen Fortsatz 9a bzw. 9b aufweisen.

Die Basis 8 weist in den Zwischenräumen zwischen den Schenkeln 7a bis 7e jeweils eine geringfügige Erhebung 8a, auf der eine eingesetzte Glasscheibe ruht und zwischen den Flanken der Schenkel bzw. deren T-förmigen Verbreiterungen laufen kann, und an den Enden seitlich über die äußeren Schenkel 7a, 7b hinausragende Fortsätze 8b, 8c. Der unterhalb der Basis 8 liegende Teil der Schenkel 7a bis 7e hat eine etwas geringere Höhe als der obere Teil, und diese Abschnitte können in gewissem Sinne als Tragschienen der Laufschiene 6 im Halteprofil 1 verstanden werden.

In Fig. 3 ist die Laufschiene 6 in das Halteprofil 1 eingesetzt in einer Querschnittsdarstellung gezeigt. Es ist zu erkennen, daß durch die dreieckförmigen Fortsätze 9a, 9e der Schenkel 7a, 7e der Laufschiene 6 im Zusammenwirken mit den nach innen gerichteten Abkantungen 4a, 4b der Schenkel 2a, 2b des Halteprofils 1 die Laufschiene 6 in Höhenrichtung im Halteprofil 1 fixiert ist. Eine zusätzliche seitliche Abstützung ist durch die Fortsätze 8b, 8c der Basis 8 gegeben.

In Fig. 4 und 5 sind in ein modifiziertes Halteprofil 1' eingesetzte modifizierte Laufschienen 6' (vierläufig) bzw. 6'' (dreiläufig) im Querschnitt dargestellt.

Das Halteprofil 1' unterscheidet sich von dem in Fig. 1 und 3 gezeigten Halteprofil 1 (abgesehen von etwas geänderten Abmessungen) lediglich durch eine gegenüber den Schenkeln 2a', 2b' größere Breite der Tragschienen bzw. Überstände 3a', 3b' sowie den Fortfall zusätzlicher Fortsätze an der Basis 2c'.

Die Laufschienen 6' und 6'' unterscheiden sich von der in Fig. 2 und 3 gezeigten Laufschiene 6 - neben den ebenfalls etwas veränderten Abmessungen - zunächst durch eine verringerte Breite der Erhebungen 8a' auf der die Schenkel 7a' bis 7e' verbindenden Basis 8'. Diese vermindert die Gleitreibung der dort aufliegenden Glasscheiben. Diesem Ziel einer besseren Führung der seitlichen Glasscheiben dient auch das Vorsehen einer L-förmigen Abkantung 9f' bzw. 9g' an den Schenkeln 7a' bzw. 7e'. Weiterhin ist die Breite der Schenkel 7a' bis 7e' in deren Längsverlauf geringförmig abgestuft, wie in der Querschnittsdarstellung deutlich zu erkennen ist. Schließlich ist an dem der Halteprofil-Basis 2c' zugewandten Ende der Schenkel jeweils - ebenso wie an deren anderem Ende, aber mit geringerer Breite - eine T-förmige Verbreiterung 9h' bis 9l' vorgesehen. Diese gewährleisten eine sicherere Abstützung der Schenkel auf der Halteprofil-Basis.

Bei der in Fig. 5 gezeigten Anordnung entsprechen die meisten Komponenten und Abschnitte der Anordnung nach Fig. 4, tragen (soweit die Bezugsziffern nicht im Interesse einer besseren Übersichtlichkeit fortgelassen wurden) dieselben Bezugsziffern wie dort und werden nachfolgend nicht weiter erläutert. Der einzige nennenswerte Unterschied besteht in der größeren Länge der L-förmigen Fortsätze 9f'', 9g'' an der freien Oberseite der seitlichen Schenkel der Laufschiene 6'' und der L-förmigen Fortsätze 9h'', 9l'' an dem der Basis des Halteprofils zugewandten Ende der Schenkel.

Die in Fig. 4 und 5 gezeigten Anordnungen haben Halteprofil-Außenabmessungen von 60 x 50 mm und sind zur Aufnahme von 4 ca. 6 oder 8 mm starken Glasscheiben (Fig. 4) bzw. 3 ca. 8 oder 10 mm starken Glasscheiben (Fig. 5) ausgelegt. Die Wandungsstärke des Al-Profils beträgt ca. 2,5 mm und diejenige der PVC-Laufschiene ca. 4 bis 5 mm.

In Fig. 6 ist eine gegenüber Fig. 4 modifizierte Anordnung mit einer vierläufigen Führungsschiene 6''' in einem Halteprofil 1' gezeigt. Da die Anordnung im wesentlichen der oben beschriebenen Anordnung nach Fig. 4 entspricht, wurden die meisten Bezugsziffern weggelassen, und es wird auf die obige Beschreibung verwiesen.

Der einzige Unterschied besteht im Vorsehen von jeweils einer Gleitrolle 13 in jedem Zwischenraum zwischen den Schenkeln 7a'' bis 7e'' zur Lagerung je einer dort eingesetzten Glasscheibe 14. Alle Gleitrollen 13 bestehen aus Kunststoff und sind auf einer gemeinsamen, durchgehenden Edelstahlwelle bzw. -achse 15 gelagert, die ihrerseits in Bohrungen 16 der Schenkel der Laufschiene 6''' gelagert ist. Eine Verschiebung der Glasscheiben 14 erfolgt bei dieser Anordnung auf den sich um die Edelstahlachse 15 drehenden Gleitrollen 13 und dadurch besonders reibungsarm.

In Fig. 7a bis 7c ist gezeigt, wie eine Eckverbindung eines Blockrahmens 10 aus vier rechtwinklig aneinanderstoßenden Halte- und Führungselementen gemäß der oben skizzierten Ausführungsform ausgebildet ist. Zwei Halteprofile 1.1, 1.2 stoßen stumpf aneinander und sind im Eckbereich über einen auf die Basis 2c aufgeschraubten Verbindungswinkel 11 miteinander in Silikondichtmasse winkelgenau verschraubt. Um Platz für den Winkel 11 zu schaffen, sind die unteren Enden der Schenkel 7a bis 7e der Laufschienen 6.1, 6.2 im Bereich des Winkels 11 um einen etwas größeren Betrag als dessen Dicke gekürzt.

Bei der einen Laufschiene 6.2 sind zudem die unteren Enden (Tragschienen) der Schenkel - wie am besten in Fig. 4b zu erkennen ist - unter einem Winkel von 45° schräg angeschnitten. Dies dient dazu, ein Herausnehmen der Laufschiene 6.2 aus dem Halteprofil 1.2 zu ermöglichen, sofern diese als sogenannte "Glasschleuse" zum Herausnehmen der Balkonverglasungsscheiben dient. Wie oben bereits erwähnt, wird ein solches Herausnehmen der Verglasung dadurch möglich, daß der Laufschienen-Einsatz in einem der Breite der Glasscheiben in etwa entsprechenden Bereich eines unteren Rahmenteils des Rahmens 10 von der übrigen Laufschiene in diesem unteren Rahmenteil getrennt ist und herausgenommen werden kann. Dies ist trotz der Widerhaken-Funktion der im Querschnitt dreieckigen Fortsätze ("Klippse") 9a, 9b (Fig. 2 und 3) möglich, da die Laufschiene in sich eine gewisse Elastizität aufweist und durch geeignetes Ergreifen und Zusammendrücken der inneren Schenkel der Laufschiene und Herausschwenken der Laufschiene aus dem Halteprofil die Fortsätze 9a, 9b außer Eingriff mit den Abkantungsbereichen 4a, 4b des Halteprofils 1 gebracht werden können. Die in Fig. 4b skizzierte Abschrägung ermöglicht in diesem Zusammenhang gewissermaßen ein Herausschwenken der Laufschiene 6.2 aus dem unteren Halteprofil 1.2. Werden anschließend die Glasscheiben in den Bereich geschoben, in dem die Laufschiene entfernt ist, so kommen sie dort auf die Basis 2c des Halteprofils zu liegen und geraten dadurch an ihrer Oberkante außer Eingriff mit dem oberen Halteprofil des Rahmens 10 (Fig. 4a) und können nach vorne aus dem Rahmen herausgenommen werden.

Die Elastizität der Laufschienen ermöglicht es auch, den Rahmen 10, passend zu den Balkonabmessungen, als Blockrahmen unter Verschraubung der Einzelteile mittels der (in Silikon abgedichteten) Winkel im Werk vorzufertigen und die Laufschienen anschließend von der freien Seite des Halteprofils her einzusetzen ("einzuklippsen"). Das Einsetzen der Verglasung erfolgt in umgekehrter Reihenfolge wie das oben erwähnte Herausnehmen über die Glasschleuse. Wenn die Verglasung auf den bereits vorab eingesetzten Teil der unteren Laufschiene des Rahmens gebracht ist, kann zuletzt der Laufschienenabschnitt der Glasschleuse eingesetzt werden.

Fig. 8 zeigt, daß mit der vorgeschlagenen Lösung auch Eckverbindungen zwischen Verglasungs-Vorderabschnitten und -Seitenabschnitten hergestellt werden können. Zwei Halteprofile 1.3, 1.4 sind im rechten Winkel zueinander aneinandergesetzt, wobei die in Fig. 5 gezeigte Art des Ansetzens erfordert, daß beim Halteprofil 1.4 der unten nach unten weisende Fortsatz 5a (Fig. 1) entfernt ist. Auf der Rückseite des Halteprofils 1.3 ist eine Aluminium-Abdeckleiste 12 zur Verbesserung des ästhetischen Eindrucks angebracht. Die oben erläuterte Ausführung der Halteprofile und Laufschienen, insbesondere die Bestimmung geeigneter Wandstärken und -höhen der Tragschienen bzw. Fortsätze an der Basis der Halteprofile ermöglicht es, daß deren Eckverbindung mechanisch ausreichend stabil ist und gleichwohl ein freies Einlaufen der (nicht gezeigten) Glasscheiben der Verglasung in beide seitlichen Halte- und Führungselemente 1.3/6.3 bzw. 1.4/6.4 möglich ist. Die Stabilität der Eckverbindung wird durch eine Verschraubung zwischen der Basis des ersten Halteprofils 1.4 und dem an diese anliegenden Schenkel des zweiten Halteprofils 1.3 gesichert.

Die Fig. 9 und 10 zeigen jeweils andere (rechtwinklige) Ecklösungen mit Halteprofil-/Laufschienen-Anordnungen 1'/6' (vgl. Fig. 4) und einer Eckstütze 17 aus einem quadratischen Hohlprofil, dessen Kantenlänge gleich der Breite des Halteprofils 1' ist. Bei der Ausführung nach Fig. 9 sind an die Eckstütze unter einem rechten Winkel zwei Verglasungselemente gestoßen, und bei der Ausführung nach Fig. 10 dient die Eckstütze 17 zur mechanischen Stabilisierung eines Verglasungselementes. Die Anordnung umfaßt hier zudem ein Rechteckprofil 18 mit an die Breite des Halteprofils 1' angepaßter Breite. Die Anordnung der Elemente relativ zueinander ist ohne weiteres aus den Figuren ablesbar, so daß eine genauere Beschreibung hierzu nicht erforderlich ist.

Fig. 11 zeigt eine Ecklösung ohne Eckstütze, ähnlich der in Fig. 8 gezeigten Anordnung. Von dieser unterscheidet sie sich durch das Vorsehen eines unter die Basis 2'' des einen Halteprofils 1' eingelegten und zur Abstützung eines Schenkels des "U" des anderen Halteprofils dienenden PVC-Flachmaterials 19.

Fig. 12 zeigt eine hinsichtlich des zwischen zwei Verglasungselementen aufgespannten Winkels variable Verbindungsanordnung. Deren zentrales Element ist ein als vertikale Stütze dienendes Kunststoffrohr 20 mit einem der Breite der Halteprofile 1' entsprechenden Außendurchmesser. Weiterhin umfaßt die Verbindungsanordnung zwei Winkelanpaßelemente (Adapter) 21 mit einer zum Einschieben zwischen die Überstände 3a', 3b' an der Basis 2c' der Halteprofile 1' angepaßten ersten Breitseite 22a und einer an das Kunststoffrohr 20 angepaßten zweiten Breitseite 22b. An der ersteren sind zwei geneigte Hakenleisten 23 vorgesehen, über die das Winkelanpaßelement 21 elastisch unter der Basis 2c' des zugeordneten Halteprofils 1' arretiert wird. Die zweite Breitseite 22b weist zwei eingesetzte Elastomer-Dichtleisten 24 auf, die unter elastischer Verformung an das Kunststoffrohr 20 angepreßt werden und eine Abdichtung zwischen diesem und dem jeweiligen Winkelanpaßelement 21 bilden. Anstelle des Kunststoffrohres kann auch ein Metallrohr eingesetzt werden.

Wie aus der Figur zu ersehen ist, kann durch Schwenken der seitlichen Halte- und Führungselemente 1'/6' mit dem jeweils darin eingeschnappten Winkelanpaßelement 21 um den Mittelpunkt des Rohres 20 zwischen den Verglasungselementen ein beliebiger Winkel im Bereich zwischen 80° und 180° eingestellt werden.

### Bezugszeichenliste

- 1; 1.1, 1.2; 1.3, 1.4; 1': Halteprofil
- 2a, 2b; 2a', 2b': Schenkel
- 2c, 2c': Basis
- 3a, 3b; 3a', 3b': Tragschiene (Überstand)
- 4a, 4b: Abkantung
- 5a, 5b: Fortsatz
- 6; 6.1, 6.2; 6.3, 6.4; 6'; 6''; 6''': Laufschiene
- 7a, 7b, 7c, 7d, 7e; 7a', 7b', 7c', 7d', 7e'; 7a", 7b", 7c", 7d", 7e": Schenkel
- 8; 8'; 8'': Basis
- 8a; 8a': Erhebung
- 8b, 8c: Fortsatz
- 9a, 9e: dreieckförmiger Fortsatz
- 9b, 9c, 9d; 9i', 9j', 9k': T-förmige Verbreiterung
- 9f', 9g', 9h', 9l'; 9f'' 9g'', 9h'', 9l'': L-förmiger Fortsatz
- 10: Blockrahmen
- 11: Verbindungswinkel
- 12: Abdeckleiste
- 13: Gleitrolle
- 14: Glasscheibe
- 15: Edelstahlachse
- 16: Bohrung (des Schenkels)
- 17: Eckstütze
- 18: Rechteckprofil
- 19: PVC-Flachmaterial
- 20: Kunststoffrohr
- 21: Winkelanpaßelement
- 22a, 22b: Breitseite
- 23: Hakenleiste
- 24: Elastomer-Dichtleiste

## Patentansprüche

1. Halte- und Führungselement für eine Verglasungsanordnung mit mindestens zwei parallel zueinander angeordneten und relativ zueinander verschieblichen Glasscheiben mit einem im wesentlichen U-förmigen Halteprofil (1; 1.1; 1.2; 1.3; 1.4; 1') und einer mindestens zweiläufigen Laufschiene (6; 6.1, 6.2; 6.3, 6.4; 6'; 6''; 6'''), die in das Halteprofil einsetzbar und in der Querschnittsebene im wesentlichen unbeweglich gehalten ist,
**dadurch gekennzeichnet, daß**
die Schenkel (2a, 2b; 2a', 2b') des Halteprofils an ihren freien Enden eine in das Innere des Profils gerichtete Abkantung (4a, 4b) haben und die Laufschiene durch die Abkantungen in der Querschnittsebene im wesentlichen unbeweglich gehalten ist.

2. Halte- und Führungselement nach Anspruch 1,
**dadurch gekennzeichnet, daß**
das Halteprofil (1; 1.1, 1.2; 1.3, 1.4; 1') aus Aluminium oder einer Aluminiumlegierung und die Laufschiene (6; 6.1, 6.2; 6.3, 6.4; 6'; 6''; 6''') aus Kunststoff, insbesondere PVC, gefertigt sind.

3. Halte- und Führungselement nach einem der vorangehenden Ansprüche,
**dadurch gekennzeichnet, daß**
der Außen- und Innenquerschnitt des Halteprofils (1; 1.1, 1.2; 1.3, 1.4; 1' im wesentlichen rechteckig sind, wobei die Schenkel des "U" insbesondere einen Überstand über dessen Basis aufweisen.

4. Halte- und Führungselement nach einem der vorangehenden Ansprüche,
**dadurch gekennzeichnet, daß**
eine n-läufige, insbesondere drei- oder vierläufige, Laufschiene (6; 6.1, 6.2; 6.3, 6.4; 6'; 6" ; 6''') (n+1) zueinander parallele Schenkel (7a bis 7e; 7a' bis 7e'; 7a'' bis 7e'') aufweist, die in einem mittleren Bereich ihrer Längserstreckung durch eine senkrecht zur Erstreckungsebene der Schenkel verlaufende Basis (8) miteinander verbunden sind, wobei der Zwischenraum zwischen jeweils zwei Schenkeln zur Aufnahme einer Glasscheibe vorgesehen ist.

5. Halte- und Führungselement nach Anspruch 4,
**dadurch gekennzeichnet, daß**
die Schenkel (7a bis 7e) der Laufschiene (6) jeweils in die zur Aufnahme der Glasscheiben vorgesehenen Zwischenräume weisende Abkantungen (9b bis 9d; 9f' bis 91' ; 9f'' bis 91") an ihren freien Enden und die die Schenkel verbindende Basis (8; 8'; 8'') im mittleren Bereich jedes Zwischenraums eine Erhebung (8a; 8a') aufweisen, wodurch die Glasscheiben reibungsarm längsverschieblich geführt sind.

6. Halte- und Führungselement nach einem der vorangehenden Ansprüche,
**gekennzeichnet durch**
eine in die Laufschiene (6''') eingesetzte Gleitrollenanordnung (13, 15), die insbesondere eine Edelstahlachse (15) mit aufgesetzten Kunststoff-Gleitrollen (13) umfaßt.

7. Verglasungsanordnung, insbesondere Balkon- oder Wintergartenverglasung, die mindestens ein unteres und oberes Halte- und Führungselement nach einem der vorangehenden Ansprüche und mindestens zwei in den Halte- und Führungselementen parallel zueinander angeordnete und relativ zueinander verschiebliche Glasscheiben (14) umfaßt.

8. Verglasungsanordnung nach Anspruch 7,
**gekennzeichnet durch**
zwei seitliche Halte- und Führungselemente nach einem der vorangehenden Ansprüche, die mit dem oberen und unteren Führungselement, insbesondere **durch** Verschraubung mit einem Verbindungswinkel (11), zu einem Blockrahmen (10) verbunden sind.

9. Verglasungsanordnung nach Anspruch 7 oder 8,
**dadurch gekennzeichnet, daß**
die Glasscheiben an ihren Seitenkanten Dichtungen, insbesondere Bürstendichtungen, aufweisen, die die Verglasungsanordnung im wesentlichen wind- und niederschlagsdicht machen.

10. Verglasungsanordnung nach einem der Ansprüche 7 bis 9,
**gekennzeichnet durch**
eine Glasschleuse zum Herausnehmen der Glasscheiben (14), die **durch** einen separaten, nach oben herausnehmbaren Abschnitt der Laufschiene des unteren Halte- und Führungselementes von der annähernden Breite einer Glasscheibe gebildet ist.

11. Verglasungsanordnung nach einem der Ansprüche 8 bis 10,
**dadurch gekennzeichnet, daß**
mindestens ein seitliches Halte- und Führungselement (1', 6') ein Winkelanpaßelement (21) zum Anlegen an ein an die Breite des Halteprofils angepaßtes Rohr (20) aufweist.

12. Verglasungsanordnung nach Anspruch 11,
**dadurch gekennzeichnet, daß**
das Winkelanpaßelement (21) eine zum Eingriff zwischen zwei Überstände (3a', 3b') an der Basis (2c') des Halteprofils (1', 6') ausgebildete erste Breitseite (22a) und eine zum Anlegen an das Rohr kreisabschnittförmig ausgeführte und insbesondere mit mindestens einem Dichtungsstreifen (24) versehene zweite Breitseite (22b) aufweist.

13. Verglasungsanordnung nach Anspruch 11 oder 12,
**gekennzeichnet durch**
zwei über das Rohr (20) unter einem einstellbaren Winkel, insbesondere im Bereich zwischen 80° und 180°, aneinander anschließende Blockrahmen (10).

## Claims

1. Support and guide element for a glazing arrangement having at least two sheets of glass arranged parallel to one another and displaceable relative to one another, which element has a substantially U-shaped support profile (1; 1.1; 1.2; 1.3; 1.4; 1') and an at least two-track running rail (6; 6.1; 6.2; 6.3; 6.4; 6'; 6"; 6"') that is insertable into the support profile and is held substantially immobile in the cross-sectional plane,
**characterised in that**
the limbs (2a; 2b; 2a', 2b') of the support profile have, at their free ends, a bevel (4a, 4b) directed to the inside of the profile, and the running rail is held substantially immobile in the cross-sectional plane by the bevels.

2. Support and guide element according to claim 1,
**characterised in that**
the support profile (1; 1.1; 1.2; 1.3; 1.4; 1') is produced from aluminium or an aluminium alloy and the running rails (6; 6.1; 6.2; 6.3; 6.4; 6'; 6"; 6"') are produced from plastics material, especially PVC.

3. Support and guide element according to any one of the preceding claims,
**characterised in that**
the external and internal cross-section of the support profile (1; 1.1; 1.2; 1.3; 1.4; 1') are substantially rectangular, the limbs of the "U" having especially a projection beyond the base thereof.

4. Support and guide element according to any one of the preceding claims,
**characterised in that**
an n-track running rail, especially a three- or four-track running rail (6; 6.1; 6.2; 6.3; 6.4; 6'; 6"; 6"') has (n+1) parallel limbs (7a to 7e; 7a' to 7e'; 7a" to 7e") which, in a central region of the longitudinal run thereof, are joined to one another by a base (8) running perpendicular to the plane of run of the limbs, the interspace between each two limbs being provided to receive a sheet of glass.

5. Support and guide element according to claim 4,
**characterised in that**
the limbs (7a to 7e) of the running rail (6) each have, at their free ends, bevels (9a to 9d; 9f to 91'; 9f" to 91") pointing into the interspaces provided for receiving the sheets of glass and, in the central region of each interspace, the base (8; 8'; 8") joining the limbs has a raised portion (8a; 8a'), by means of which the sheets of glass are guided in longitudinal displacement with low friction.

6. Support and guide element according to any one of the preceding claims,
**characterised by**
a low-friction roller arrangement (13, 15) inserted into the running rail (6"'), which arrangement comprises especially a high-grade-steel shaft (15) with plastics low-friction rollers (13) mounted thereon.

7. Glazing arrangement, especially balcony or conservatory glazing, that comprises at least one lower and upper support and guide element according to any one of the preceding claims and at least two sheets of glass (14) arranged parallel to one another and displaceable relative to one another in the support and guide elements.

8. Glazing arrangement according to claim 7,
**characterised by**
two lateral support and guide elements according to any one of the preceding claims, which are joined to the upper and lower guide elements to form a block frame (10), especially by screwing using an angled connecting piece (11).

9. Glazing arrangement according to claim 7 or 8,
**characterised in that**,
at their side edges, the sheets of glass have seals, especially brush seals, which make the glazing arrangement substantially wind-tight and rain-tight.

10. Glazing arrangement according to any one of claims 7 to 9,
**characterised by**
a glass gate for removing the sheets of glass (14) which is formed by a separate portion of the running rail of the lower support and guide element, that portion being removable from above and having the approximate width of a sheet of glass.

11. Glazing arrangement according to any one of claims 8 to 10,
**characterised in that**
at least one lateral support and guide element (1', 6') has an angle adapter element (21) for attachment to a tube (20) that is matched to the width of the support profile.

12. Glazing arrangement according to claim 11,
**characterised in that**
the angle adapter element (21) has a first broad face (22a), constructed for engagement between two projections (3a', 3b') at the base (2c') of the support profile (1', 6'), and a second broad face (22b), constructed as a segment of a circle for attachment to the tube and, especially, provided with at least one sealing strip (24).

13. Glazing arrangement according to claim 11 or 12,
**characterised by**
two block frames (10) connected one to the other by way of the tube (20) at an adjustable angle, especially in the range between 80° and 180°.

## Revendications

1. Elément de retenue et de guidage pour un ensemble de vitrage avec au moins deux vitres disposées parallèlement l'une à l'autre et mobiles l'une par rapport à l'autre, avec un profilé de retenue sensiblement en forme de U (1 ; 1.1 ; 1.2 ; 1.3 ; 1.4 ; 1') et un rail de guidage à au moins deux voies (6 ; 6.1 ; 6.2 ; 6.3 ; 6.4 ; 6' ; 6"; 6), qui se monte dans le profilé de retenue et qui est retenu de manière pratiquement immobile dans le plan de la section, **caractérisé en ce que** les ailes (2a, 2b ; 2a', 2b') du profilé de retenue possèdent à leurs extrémités libres un repli (4a, 4b) dirigé vers l'intérieur du profilé et le rail de guidage est retenu sensiblement immobile dans le plan de la section par les replis.

2. Elément de retenue et de guidage selon la revendication 1, **caractérisé en ce que** le profilé de retenue (1 ; 1.1, 1.2 ; 1.3, 1.4 ; 1') est fabriqué en aluminium ou en un alliage d'aluminium et le rail de guidage (6 ; 6.1, 6.2 ; 6.3, 6.4 ; 6' ; 6" ; 6') en plastique, en particulier en PVC.

3. Elément de retenue et de guidage selon l'une des revendications précédentes, **caractérisé en ce que** les sections extérieure et intérieure du profilé de retenue (1 ; 1.1, 1.2 ; 1.3, 1.4 ; 1') ont sensiblement la forme d'un rectangle au-dessus de la base duquel les ailes du "U" notamment dépassent.

4. Elément de retenue et de guidage selon l'une des revendications précédentes, **caractérisé en ce qu'**un rail de guidage à n voies, en particulier à trois ou quatre voies (6 ; 6.1, 6.2 ; 6.3, 6.4 ; 6' ; 6" ; 6') présente (n+1) ailes parallèles entre elles (7a à 7e ; 7a' à 7e' ; 7a" à 7e") qui sont reliées dans une zone médiane de leur extension longitudinale par une base (8) qui s'étend sensiblement parallèlement au plan d'extension des ailes, l'espace entre deux ailes étant respectivement prévu pour recevoir une vitre.

5. Elément de retenue et de guidage selon la revendication 4, **caractérisé en ce que** les ailes (7a à 7e) du rail de guidage (6) présentent chacune à leurs extrémités libres des replis (9b à 9d ; 9f' à 91'; 9f" à 91") dirigés vers l'intérieur des espaces prévus pour recevoir les vitres et **en ce que** la base reliant les ailes (8 ; 8' ; 8") dans la zone médiane de chaque espace présente un bossage (8a ; 8a') grâce auquel les vitres sont guidées avec un frottement minime lors de leur déplacement longitudinal.

6. Elément de retenue et de guidage selon l'une des revendications précédentes, **caractérisé par** un agencement de galets de roulement (13, 15), monté dans le rail de guidage (6'), qui comprend notamment un axe en acier inoxydable (15) sur lequel sont montés des galets de roulement en matière plastique (13).

7. Ensemble de vitrage, en particulier vitrage de loggia ou de véranda, qui comprend au moins un élément de retenue et de guidage inférieur et supérieur selon l'une des revendications précédentes et au moins deux vitres (14) disposées parallèles entre elles et mobiles les unes par rapport aux autres dans les éléments de retenue et de guidage.

8. Ensemble de vitrage selon la revendication 7, **caractérisé par** deux éléments de retenue et de guidage latéraux selon l'une des revendications précédentes, qui sont reliés à l'élément de guidage supérieur et inférieur, en particulier par vissage avec une cornière d'assemblage (11), pour former un bloc châssis (10).

9. Ensemble de vitrage selon la revendication 7 ou 8, **caractérisé en ce que** les vitres présentent sur leurs bords latéraux des joints, en particulier des joints à brosse, qui rendent l'ensemble de vitrage pratiquement étanche au vent et aux précipitations.

10. Ensemble de vitrage selon l'une des revendications 7 à 9, **caractérisé par** un sas de démontage des vitres (14) qui est formé par un segment séparé, démontable vers le haut et ayant approximativement la largeur d'une vitre, du rail de guidage de l'élément de retenue et de guidage inférieur.

11. Ensemble de vitrage selon l'une des revendications 8 à 10, **caractérisé en ce qu'**au moins un élément de retenue et de guidage latéral (1', 6') présente un élément adaptateur d'angle (21) destiné à venir en appui contre un tuyau (20) adapté à la largeur du profilé de retenue.

12. Ensemble de vitrage selon la revendication 11, **caractérisé en ce que** l'élément adaptateur d'angle (21) présente un premier côté large (22a) conformé pour venir en prise entre deux bords dépassants (3a', 3b') sur la base (2c') du profilé de retenue (1', 6') et un deuxième côté large (22b) conformé pour venir en appui en arc de cercle contre le tuyau et muni en particulier au minimum d'une bande d'étanchéité (24).

13. Ensemble de vitrage selon la revendication 11 ou 12, **caractérisé par** deux blocs châssis (10) raccordés l'un à l'autre par le biais du tuyau (20) en faisant un angle réglable, en particulier dans la plage de 80° à 180°.
